# FASCICULE DE BREVET EUROPEEN

(11) **EP 0 165 119 B1**
(45) Date de publication et mention de la délivrance du brevet: **29.11.1989**
(21) Numéro de dépôt: 85400897.6
(22) Date de dépôt: 07.05.1985
(51) Int. Cl.: H01J 43/22

(54) **Dispositif multiplicateur d'électrons, à localisation par le champ électrique**
Elektronenvervielfachervorrichtung mit Lokalisierung des elektrischen Feldes
Electron multiplier device with electric field localisation

(30) Priorité: 09.05.1984 FR 8407142
(43) Date de publication de la demande: 18.12.1985
(73) Titulaire: ANVAR Agence Nationale de Valorisation de la Recherche, F-75436 Paris Cédex 09 (FR)
(72) Inventeur: Kuroda, Kei-Ichi, CH-1214 Vernier - Geneve (CH)
(74) Mandataire: Plaçais, Jean-Yves

(56) Documents cités:
- EP-A- 0 013 235
- US-A- 3 579 017
- REVIEW OF SCIENTIFIC INSTRUMENTS, vol 52, no. 3, mars 1981, pages 337-346, New York, US; K. KURODA et al.: "New type of position sensitive photomultiplier"

## Description

L'invention concerne les dispositifs multiplicateurs d'électrons, plus particulièrement les tubes photomultiplicateurs.

Le Brevet français 7836148, publié sous le N° 2445018, décrit un tube multiplicateur d'électrons capable de «localisation». Dans un tel tube, le centre de la distribution des électrons secondaires sur l'anode de sortie correspond, dans une certaine mesure, à la position du point d'impact du rayonnement à amplifier sur la fenêtre d'entrée du tube. Le mot «rayonnement» est pris ici au sens large, puisqu'il peut s'agir aussi bien de photons que d'électrons ou d'autres particules chargées, capables de provoquer l'extraction d'électrons secondaires. Le multiplicateur d'électrons antérieurement décrit donne entière satisfaction, en particulier au plan de la résolution spatiale qu'il permet d'obtenir; mais il utilise pour cela la superposition d'un champ magnétique au champ électrique accélérateur que comporte naturellement le dispositif. Les moyens nécessaires à l'obtention de ce champ magnétique tendent à compliquer la strucutre du dispositif multiplicateur d'électrons, en même temps qu'à en augmenter le coût. De plus, par leur encombrement propre, ils tendent aussi à réduire la place disponible pour la multiplication d'électrons, ainsi que la largeur de la fenêtre d'entrée du dispositif et/ou l'accès de celle-ci.

Ainsi qu'on le verra plus loin, la présente invention vient résoudre le problème consistant à réaliser un dispositif multiplicateur d'électrons, capable de localisation, qui fonctionne sans champ magnétique surajouté, tout en permettant d'at- teindre des propriétés de localisation comparables ou presque à celles du dispositif à champs électrique et magnétique antérieurement connu.

Le dispositif multiplicateur d'électrons comporte, dans un tube à vide:
- une fenêtre d'entrée (FE),
- une succession d'électrodes planes, parallèles, comprenant des barreaux parallèles interconnec- tés, capables d'émission électronique secondaire, chaque étage de dynode (D,...) comportant deux plans successifs (D₁₁, D₁₂...), agencés pour intercepter les trajectoires électroniques à la façon d'une chicane, la largeur des barreaux en section droite étant au plus égale a 0,5 mm,
- une anode capable de localiser l'impact des électrons secondaires à son niveau, et
- des moyens (Eₗ, E_{;}, R₀-R₃) connectés à ces étages de dynodes (D₁-D₁₀) afin d'établir entre eux un champ électrique accélérateur d'électrons, dont la direction générale est perpendiculaire aux électrodes.

Par ailleurs, le dispositif multiplicateur d'électrons proposé comporte, à certains égards, une parenté structurelle avec le dispositif antérieur faisant usage d'un champ magnétique: dans les deux cas, chaque étage de dynode comporte deux plans successifs, agencés pour intercepter les trajectoires électroniques à la façon d'une chicane. Mais il importe de remarquer immédiatement que, malgré cette parenté structurelle, le fonctionnement n'est pas du tout le même dans les deux cas, car les trajectoires électroniques obtenues en utilisant conjointement un champ électrique et un champ magnétique sont totalement différentes de celles qu'on obtient avec un' champ électrique seul. Dans ce dernier cas, la localisation est définie essentiellement par le parcours latéral des électrons secondaires dû à la composante transversale de la vitesse initiale. La présente invention a permis de résoudre, à l'aide d'une structure géométrique appropriée de dynodes, le problème de trouver un compromis entre le gain et la résolution spatiale, qui font intervenir ce paramètre dans des sens opposés. Ceci constitue donc un premier élément de l'invention.

Selon l'invention, la distance (Z_{I}) entre deux étages de dynode consécutifs (Dₗ-D₂), plusieurs fois supérieure à la largeur des barreaux est choisie, en fonction du champ électrique, de sorte que les électrons secondaires provenant de l'étage amont (D_{I}) frappent selon une distribution concentrée un nombre restreint de barreaux de l'étage aval (D₂), et la distance (Zₒ) entre les deux plans successifs de chaque étage de dynode est sensiblement égale au quart de la distance (Zₗ) entre étages de dynodes, et choisie, en fonction du champ électrique régnant entre ces deux plans, pour éviter la recapture d'un électron secondaire par cet étage de dynode.

Selon une autre caractéristique de l'invention, les lamelles, qui sont prismatiques ou cylindriques, ont une section droite qui fait saillie du côté de la fenêtre d'entrée, avec deux flancs capables d'émission secondaire et qui se présentent de façon sensiblement symétrique par rapport à la direction générale du champ électrique; la distance entre étages de dynodes est choisie de sorte que les électrons secondaires provenant de l'étage amont frappent de manière sensiblement équilibrée les flancs de lamelles de l'étage aval qui ont des inclinaisons symétriques, ce qui permet d'éviter une dérive systématique de la localisation.

Dans un mode de réalisation particulier, que l'on préfère actuellement, la section droite des lamelles est sensiblement en forme de triangle isocèle, où les deux angles égaux valent entre 40° et 70° environ. Il peut s'agir bien entendu d'un triangle curviligne, ou dont les côtés sont déformés d'une autre manière, compte tenu des tolérances d'usinage applicables à l'échelle des lamelles.

Selon une autre caractéristique particulière de l'invention, les électrons secondaires provenant d'un flanc d'une lamelle d'un étage amont ne frappent en majorité que deux lamelles voisines du premier plan de l'étage aval suivant, et une lamelle du second plan de ce même étage aval.

Avantageusement, la distance entre étages de dynodes consécutifs est choisie pour déséquilibrer légèrement la symétrie d'impact, sur l'étage aval, des électrons secondaires provenant ainsi de l'étage amont, afin d'éviter un décalage de la localisation spatiale dû à l'inclinaison des flancs.

Bien que ces paramètres puissent dépendre de la réalisation particulière concernée, il est actuellement considéré que:
- la distance entre étages de dynodes consécutifs doit être de l'ordre de huit à dix fois la largeur apparente des lamelles;
- la distance entre les deux plans d'un même étage de dynode doit être de l'ordre du quart de la distance entre deux étages de dynodes consécutifs;
- la largeur apparente (sensiblement la largeur hors tout) des lamelles doit être au plus égale à environ 0,5 mm;
- le champ électrique moyen à l'intérieur du tube électronqiue doit être au moins égal à environ 500 volts/centimètres;
- l'énergie initiale des électrons secondaires effectivement émis est, de préférence, au moins égale à 5 électrons-volt environ, et peut aller jusqu'à quelques dizaines d'électrons-volt.

Toutes les lamelles du tube peuvent être parallèles, mais on peut aussi améliorer les propriétés de localisation en les orientant dans des directions différentes le long des différents étages de dynodes, d'une manière régulière. Le plus simple est de rendre alors les lamelles d'un étage de dynode perpendiculaires à celles de l'étage précédent.

L'invention permet également une bonne détection pour un photo-électron isolé (ou une particule chargée incidente isolée). A cet effet, il est prévu que la tension électrique régnant entre les deux plans d'un même étage de dynodes soit au plus égale à environ 50 volts, tout du moins pour les premiers étages de dynodes.

Selon une autre caractéristique encore de l'invention, on prévoit des moyens pour ajuster l'alimentation des électrodes, afin d'optimiser la résolution spatiale du dispositif multiplicateur d'électrons.

Suivant les applications, ce dernier peut comprendre une cathode ou une photocathode à proximité de la première dynode.

Bien qu'une anode classique suffise en certains cas, il comprend en principe, comme anode, une anode divisée à connexions multiples, une surface électroluminescente, une anode résistive ou tout moyen équivalent permettant d'utiliser la propriété de localisation.

D'autres caractéristiques et avantages de l'invention apparaîtront à l'examen de la description détaillée ci-après, et des dessins annexés, sur lesquels:
la figure 1 est une vue en coupe verticale d'un photomultiplicateur selon l'invention;
la figure 2 est une vue en coupe horizontale du photomultiplicateur de la figure 1 ;
la figure 3 est un schéma électrique illustrant l'interconnexion des électrodes du même photomultiplicateur;
la figure 4 est un schéma partiel de deux étages de dynodes consécutifs du photomultiplicateur des figures 1 et 2; et
la figure 5 est un diagramme tendant à permettre une interprétation de la résolution spatiale dans la direction X perpendiculaire à grande dimension des lamelles.

Dans la présente invention, la géométrie des principaux constituants du tube multiplicateur d'électrons est importante. En conséquence, les dessins sont à considérer comme incorporés à la présente description, pour contribuer, le cas échéant, à compléter celle-ci, ainsi qu'à définir l'invention.

La description détaillée ci-après s'intéresse à un tube photomultiplicateur. Dans un tel tube, le signal incident est délivré par des photons, dont on sait qu'ils peuvent exciter les dynodes d'un multiplicateur d'électrons, soit directement, soit par l'intermédiaire d'une photocathode. Mais la présente invention peut avoir des applications autres que photoniques, car, plus généralement, ce peuvent être les électrons eux-mêmes, ou d'autres types de particules chargées, qui définissent le signal d'entrée d'un tube multiplicateur d'électrons.

Sur les figures 1 et 2, le tube photomultiplicateur comporte une enceinte à vide TPM, qui loge ses constituants principaux. La figure 1 montre que cette enceinte possède en partie supérieure une fenêtre d'entrée plane FE. Juste derrière cette fenêtre est placée une photocathode de proximité notée PPC. Au-dessous de celle-ci (figure 1), se trouvent prévus dix étages de dynodes Dₗ à Dₗₒ. Ces derniers sont suivis, plus bas encore, d'une anode divisée en «mosaïque». Cette anode comporte un grand nombre d'éléments tels que A, et A;, respectivement reliés à des connexions électriques de sortie individuelles EA, et EAᵢ. Dans leur ensemble, les éléments d'anode sont notés Aₙ. Enfin, d'autres connexions électriques telles que Eₗ et Eₗ permettent de porter les électrodes internes du photomultiplicateur aux potentiels convenables pour son fonctionnement.

La figure 2 montre en plus la forme généralement circulaire de la structure porteuse SP qui soutient les dynodes; cette structure est munie de colonnes isolantes telles que CP.

La figure 3 illustre le schéma électrique associé au photomultiplicateur, dont l'enceinte TPM est rappelée en trait tireté. On y voit mieux que chaque étage de dynode tel que D_{I} comporte, selon l'invention, deux niveaux ou plans d'électrodes tels que D₁₁ et D₁₂, placés l'un après l'autre le long de l'axe F de champ électrique du tube, et perpendiculairement à cet axe.

La photocathode de proximité PPC est reliée à une tension - HT par la connexion électrique Eₗ. A l'autre extrémité, la connexion électrique E₂ est reliée à la masse. Un réseau diviseur de tension à résistances est monté entre la ligne E₂ et la ligne Eₗ afin d'apporter à chacun des plans de dynodes une tension électrique approprié. Par la haute tension d'alimentation, on définit la différence de potentiel, donc le champ électrique, entre les différents plans de dynodes. Les résistances sont ajustées de manière que ce champ électrique soit rendu aussi uniforme que possible.

En pratique, en dehors des résistances d'extrémités Rₒ et R₃, on prévoit une résistance R, entre le premier plan de chaque dynode (par exemple le plan D₂₁ de la dynode D₂), et le dernier plan de la dynode précédente (en l'espace le plan D₁₂ de la dynode D₁). Une résistance R₂, plus faible, est prévue entre les deux plans de chaque étage de dynodes (par exemple entre les plans D₂₁ et D₂₂ de la dynode D₂). L'adjonction de capacités pourra éventuellement être requise en certains points de ce réseau résistif série, en particulier aux derniers étages. Les anodes Aₙ sont connectées à la masse par des résistances individuelles.

La figure 4 illustre à plus grande échelle deux étages de dynodes consécutifs, qui sont supposés être les étages Dₗ et D₂. Comme précédemment indiqué, l'étage Dₗ comprend deux plans D11 et D₁₂ d'éléments de dynodes. L'étage D₂ comprend lui aussi deux plans D₂₁ et D₂₂ d'éléments de dynodes.

Individuellement, les élements de dynodes sont des lamelles prismatiques ou cylindriques, parallèles entre elles, et bien entendu coplanaires à l'intérieur d'un même plan de dynodes. Ces lamelles sont convenablement traitées pour posséder la propriété d'émission électronique secondaire, sur leurs faces orientées du côté de la fenêtre d'entrée FE, c'est-à-dire pour toute arrivée dans la direction P d'un photon ou d'une particule chargée telle qu'un électron. Cette direction P est parallèle ou faiblement inclinée sur la direction générale de l'axe F, selon lequel s'établit approximativement le champ électrique à l'intérieur du tube.

Il est actuellement considéré comme préférable d'utiliser des éléments de dynodes dont la section droite est en forme de triangle isocèle. La base B, adjacente aux deux angles égaux du triangle isocèle, est perpendiculaire à la direction générale F. Elle est tournée vers l'aval. Les deux côtés égaux L et R du triangle isocèle sont rendus capables d'émission électronique secondaire, et l'on observe qu'ils font face symétriquement à la direction générale d'incidence P. Pour sa part, l'angle a est avantageusement compris entre 40 et 70° environ. Dans l'exemple illustré, les lamelles ont une section droite en triangle rectangle isocèle.

La «largeur apparente» des lamelles peut être définie comme la largeur hors tout qu'elles présentent, perpendiculairement à la direction F. Cette largeur est ici égale à la base B du triangle rectangle isocèle, qui mesure environ 0,5 mm dans cet exemple. Un espacement de 0,5 mm est également prévu entre les sommets adjacents (d'angle a) de deux lamelles d'un même plan de dynodes. Enfin, les lamelles du second plan d'un étage de dynode, par exemple le plan D₁₂ de l'étage D₁, sont intercalées avec celles du plan précédent, ici D₁₁. De ce fait, l'ensemble des éléments de dynodes des deux plans d'un même étage de dynode apparaît comme un obstacle, ou une chicane, pour les trajectoires (électroniques) parallèles à la direction F.

Par ailleurs, on note Zₒ la distance entre deux plans de dynodes D₁₁ et D₁₂ d'un même étage, distance prise selon la direction F. On note Z₁ la distance prise de la même manière entre deux étages de dynodes consécutifs, c'est-à-dire par exemple entre le premier plan D₁₁ de l'étage D_{I} et le premier plan ₂₁ de l'étage D₂. De préférence, Z₁ est à peu près égal à quatre fois Z₀.

Dans un mode de réalisation particulier, on prend Z₀ = 1 mm, et Z₁ = 4 mm, si bien que la distance entre deux étages de dynodes est de l'ordre de huit à dix fois la largeur apparente des lamelles formant les éléments de dynodes individuels.

Sur la figure 4, on considère maintenant les trajectoires des électrons secondaires qui partent du flanc droit de la lamelle D₁₁₀. N désigne la normale à ce flanc droit, au point de départ de ses électrons.

Il convient de définir aussi les limites inférieures de l'énergie initiale des émissions secondaires, ainsi que de l'angle d'émission, compté dans le sens trigonométrique par rapport à la normale N̅. Cet angle d'émission est bien entendu limité aux électrons secondaires utiles, c'est-à-dire ceux qui ne sont pas recapturés par le même plan de lamelles. Il a été observé que l'énergie initiale doit être supérieure à environ 5 électrons-volt, et que l'angle d'émission initial doit être inférieur à 45°, c'est-à-dire que les électrons secondaires utiles sont compris dans un cône dont l'ouverture angulaire est de 45° par rapport à la normale.

Il a été également observé que la largeur des lamelles doit alors être au plus égale à 0,5 mm, pour un champ électrique de 500 volts/cm. A cette valeur du champ correspond une tension de 50 volts entre les deux plans D₁₁ et D₁₂ de la dynode D₁, puisque Zₒ = 1 mm.

Au-delà de cette limite supérieure pour la valeur, une partie importsnte des électrons secondaires émis par la lamelle sera recepturée par la surface émissive d'origine, en raison du fort champ électrique qui règne. Ce qui précède tient compte d'une loi angulaire d'émission des électrons secondaires autour de la normale N qui s'établit en cosinus 0.

Par ailleurs, un filtrage en énergie des électrons intervient, du fait de la présence de la lamelle adjacente D₁₁₁. Il a été observé que l'énergie maximale des électrons secondaires partant effectivement de la lamelle D₁₁₀ s'établit à quelques dizaines d'électrons-volt, en l'espèce environ 15 électrons-volt.

Pour un angle d'émission donné, par exemple =0°, on obtient de la sorte des trajectoires T₁ₘᵢₙ et T₁ₘₐₓ, correspondant respectivement à 5 électrons-volt et 15 électrons-volt. Ces trajectoires frappent pratiquement seulement les deux lamelles D₂₁₁ de l'étage de dynode suivant D₂. La trajectoire possédant des énergies proches de ces valeurs extrêmes frappe les mêmes lamelles. Par contre, une partie des trajectoires d'énergie intermédiaire passent entre les lamelles D₂₁₁ et D₂₁₂, pour venir frapper, de manière sensiblement symétrique, les deux flancs de la lamelle D₂₂₂, laquelle fait partie du second plan D₂₂ de l'étage de dynode D₂. On a représenté en T_{med} la trajectoire intermédiaire correspondant à Une énergie d'environ 10 électrons-volt. Une observation attentive montre que l'une des trajectoires Tₑₓ passerait entre les lamelles D₂₁₂ et D₂₂₂. En fait, il s'agit d'une très petite fraction (en termes de probabilité) des électrons secondaires émis. Un électron secondaire qui se propagerait suivant cette trajectoire serait d'ailleurs capté par l'étage de dynode suivant. De plus, on peut estimer que les effets de bords produits sur le champ électrique par les pointes des lamelles D₂₁₂ et Dₘ permettraient en fait la capture effective de l'électron secondaire au niveau de la dynode D₂, à la suite de quoi il peut alors émettre à nouveau des électrons secondaires, comme l'auront fait les autres trajectoires arrivant sur la dynode D₂.

Alors que ce qui précède concerne le premier plan d'un étage de dynodes, il a été observé que le second plan permet aussi une localisation (Figure 4).

Les conditions de fonctionnement qui viennent d'être décrites ne font intervenir que la projection des trajectoires électroniques sur le plan X-Z. Il a été observé cependant que l'on obtient ainsi un fonctionnement correct, en termes de localisation, non seulement dans la direction X, mais aussi dans la direction Y.

La description ci-dessus montre que:
- la distance Z₁ entre deux étages de dynodes consécutifs, qui est grande par rapport à la distance Zₒ entre les deux plans d'un même étage, peut être ajustée en fonction du champ électrique de sorte que les électrons secondaires provenant de l'étage amont D₁ frappent selon une distribution concentrée un nombre restreint de lamelles de l'étage aval D₂;
- de plus, lorsqu'on utilise, comme c'est le cas ici, des lamelles dont la section droite est symétrique autour de l'axe F, il a été observé que la distance Z_{I} peut être choisie de sorte que les électrons secondaires provenant du premier plan de l'étage amont frappent de manière sensiblement équilibrée des flancs des lamelles de l'étage aval qui ont des inclinaisons symétriques. Et ceci s'étend aux électrons secondaires provenant du second plan de l'étage amont.

Par ailleurs, il a été constaté que la distribution dans la direction Y parallèle à la grande dimension des lamelles est interprétée par une simple convolution des parcours latéraux des électrons secondaires au niveau de chacun des étages aval.

Il est maintenant fait référence à la figure 5.

Celle-ci montre la distribution probabiliste binomiale caractérisée par p = q, où et q sont les probabilités qu'un électron secondaire frappe le flanc droit et le flanc gauche, respectivement, de lamelles de l'étage suivant. Les chiffres mis à l'intérieur d'un cercle sont proportionnels à la probabilité de production des électrons secondaires à partir d'un seul électron partant du premier étage de dynode (n = 1), les autres étages étant numérotés de manière croissante sur l'axe vertical orienté vers le bas jusqu'à l'anode. L'axe horizontal correspond à des distances exprimées en unité du parcours latéral moyen des électrons secondaires au niveau de l'étage suivant. Ces distances sont notées X(p).

Dans la direction X, il apparaît donc qu'on obtient au niveau de l'anode une distribution très concentrée des électrons secondaires, cette distribution étant pratiquement centrée sur l'axe initial Fₒ. Le décalage tient principalement à l'inclinaison du flanc de la lamelle qui a donné le premier électron secondaire. Mais on n'observe pas, par la suite, une dérive globale du flux d'électrons secondaires par rapport à l'axe Fₒ, dérive qui s'amplifierait d'un étage à l'autre (à condition que p = q). Il en résulte finalement un léger décalage latéral, puisque si le nombre cerclé 126 de gauche se trouve bien sur l'axe Fₒ à la figure 5, le nombre 126 cerclé de droite est légèrement décalé, ce qui correspond à un décalage de la distribution. II a été observé que ce décalage peut être corrigé en faisant varier d'environ 10% les valeurs de p et de q. Ceci peut être obtenu en agissant sur la distance Zₗ, ainsi que le comprendra l'homme de l'art. Mais cette action joue de la même manière, quelle que soit l'inclinaison de la face ou flanc de lamelle ayant produit l'électron linitial.

Le parcours latéral moyen, p (E, Z) des électrons secondaires joue un rôle essentiel dans ce dispositif. Il s'est avéré en effet que la géométrie de dynodes peut être définie à partir de ce paramètre; par exemple:
- la largeur de lamelles 1 est choisie de façon que p (E, Z = 1/2) soit plus grand que 1/2 (pour un gain élevé), mais que p (E, Z = Z₁) soit le plus petit possible (pour une bonne localisation).
- la distance Z, est également choisie par un compromis entre la résolution, p (E, Z = Z_{I}), et la largeur de la distribution des électrons, qui est également proportionnelle à p, et qui doit être suffisamment grande par rapport à 1 pour éviter la dérive systématique en X.

Un dispositif photomultiplicateur constitué comme décrit ci-dessus peu être logé dans un tube constitué comme suit:
- hauteur environ 65 mm;
- diamètre extérieur 134 mm;
- fenêtre d'entrée de diamètre 100 mm, munie d'une photocathode de proximité;
- étages de dynode comme décrit plus haut, avec une différence de potentiel d'environ 50 volts entre deux plans d'un même étage de dynode, et une différence de potentiel d'environ 200 volts entre étages de dynodes;
- anode divisée en 164 éléments d'environ 7x7 mm², séparés d'un intervalle d'environ 0,5 mm;
- on obtient ainsi un gain de 10⁶ à 10⁷ pour dix étages de dynodes.

A la base, la résolution obtenue est d'environ 12 mm dans la direction X transversale à la grande dimension des lamelles, et d'environ 10 mm dans la direction Y parallèle à la grande dimension des lamelles. On obtient en effet sensiblement la même résolution dans ces deux directions X et Y, bien que la structure d'un plan de lamelles donné ne soit pas du tout isotrope.

Pour égaliser encore la résolution en X et en Y, on peut bien entendu croiser alternativement le sens des lamelles dans les étages de dynodes successifs. La résolution spatiale optimale peut être obtenue aisément en ajustant la haute tension, ce qui agit globalement sur le champ électrique, voire même par une action plus fine sur le champ électrique au niveau de chacun des étages et des plans de dynodes.

Le photomultiplicateur ainsi obtenu présente une surface sensible très grande, pour une sensibilité qui peut devenir comparable à celle du dispositif antérieur. En effet, une résolution spatiale améliorée peut être encore obtenue en réduisant la dimension 8 des lamelles de dynodes, et en agissant de manière correspondante sur le champ électrique et les dimensions verticales (ou longitudinales) du dispositif.

De telles caractéristiques de résolution sont suffisantes pour une grande partie des applications. Elles conviennent particulièrement bien pour des applications comme l'imagerie en rayons X ou en rayons y.

Par exemple, lorsqu'on effectue une imagerie en rayons y à l'aide d'une caméra du type Anger, constituée par un cristal d'iodure de sodium dont l'épaisseur est de 10 mm, et, comme détecteur, un réseau de photomultiplicateurs 2 pouces (50 mm), couplé directement au cristal, la résolution spatiale obtenue après calcul de barycentre est au mieux de l'ordre de 4 mm. Dans ces conditions, on observe que la résolution spatiale est dominée par la résolution du détecteur, environ 50 mm, ce qui est trop faible par rapport à la taille du spot des faisceaux de scintillation qui est d'environ deux fois l'épaisseur du cristal, soit 20 mm.

A ce niveau, même une résolution limitée des détecteurs peut améliorer la résolution finale par un facteur important. En effet, avec une résolution de 10 mm du photodétecteur, on peut at- teindre une résolution finale de 1,6 mm.

C'est précisément ce que peut faire le dispositif photomultiplicateur décrit en détail plus haut.

Il convient enfin de noter par ailleurs les excellentes propriétés obtenues par le multiplicateur d'électrons selon l'invention, en termes de temps de réponse et de linéarité du gain, en plus de la résolution spatiale déjà mentionnée.

## Revendications

1. Dispositif multiplicateur d'électrons, comportant, dans un tube à vide:
- une fenêtre d'entrée (FE),
- une succession d'électrodes planes, parallèles, comprenant des barreaux parallèles interconnec- tés, capables d'émission électrique secondaire, chaque étage de dynode (D₁...) comportant deux plans successifs (D₁₁, D₁₂...), agencés pour intercepter les trajectoires électriques à la façon d'une chicane, la largeur des barreaux en section droite étant au plus égale à 0,5 mm,
- une anode capable de localiser l'impact des électrons secondaires à son niveau, et
- des moyens (E,, E_{;}, Rₒ-R₃) connectés à ces étages de dynodes (D₁-D₁₀) afin d'établir entre eux un champ électrique accélérateur d'électrons, dont la direction générale est perpendiculaire aux électrodes, caractérisé en ce qe la distance (Z_{I}) entre deux étages de dynode consécutifs (Dₗ-D₂), plusieurs fois supérieure à la largeur des barreaux est choisie, en fonction du champ électrique, de sorte que les électrons secondaires provenant de l'étage amont (D₁) frappent selon une distribution concentrée un nombre restreint de barreaux de l'étage aval (D₂), et en ce que la distance (Zₒ) entre les deux plans successifs de chaque étage de dynode est sensiblement égale au quart de la distance (Z_{I}) entre étages de dynodes, et choisie, en fonction du champ électrique régnant entre ces deux plans, pour éviter la recapture d'un électron secondaire par cet étage de dynode.

2. Dispositif selon la revendication 1, caractérisé en ce que les barreaxu, prismatiques ou cylindriques, ont une section droite qui fait saillie du côté de la fenêtre d'entrée, avec deux flancs (L, R) capables d'émission secondaire et sensiblement symétriques par rapport à la direction générale (F) du champ électrique, et en ce que la distance (Z_{I}) entre étages de dynodes est choisie de sorte que les électrons secondaires provenant de l'étage amont (D_{I}) frappent de manière sensiblement équilibrée des flancs des barreaux de l'étage aval qui ont des inclinaisons symétriques (D₂₁₁R, D₂₁₂L, D₂ᵤR et L).

3. Dispositif selon la revendication 2, caractérisé en ce que la section droite des barreaux est sensiblement en forme de triangle isocèle, où les deux angles égaux valent entre 40 et 70° environ.

4. Dispositif selon l'une des revendications 2 et 3, caractérisé en ce que la distance (Zₗ) entre étages de dynodes consécutifs est choisie pour déséquilibrer légèrement la symétrie d'impact, sur l'étage aval, des électrons secondaires provenant de l'étage amont, afin d'éviter un décalage de la localisation spatiale dû à l'inclinaison des flancs.

5. Dispositif selon l'une des revendications 1 à 4, caractérisé en ce que la largeur apparente des barreaux est au plus égale à environ 0,5 mm.

6. Dispositif selon l'une des revendications 1 à 5, caractérisé en ce que le champ électrique moyen est au moins égal à environ 500 V/cm.

7. Dispositif selon l'une des revendications précédentes, caractérisé en ce que l'énergie initiale des électrons secondaires effectivement émis est au moins égale à 5 électrons-volt, environ.

8. Dispositif selon la revendication 7, caractérisé en ce que l'énergie initiale des électrons secondaires effectivement émis est limitée à quelques dizaines d'électrons-volt.

9. Dispositif selon l'une des revendications précédentes, caractérisé en ce qu'au moins deux étages de dynodes consécutifs ont leurs barreaux orientés dans des directions différentes, de préférence perpendiculaires.

10. Dispositif selon l'une des revendications précédentes, caractérisé en ce que la tension électrique régnant entre les deux plans d'un même étage de dynode est au plus égale à environ 50 volts, au moins pour les premiers étages, ce qui permet une bonne détection d'un photo-électron isolé.

11. Dispositif selon l'une des revendications précédentes, caractérisé par des moyens pour ajuster l'alimentation des électrodes afin d'optimiser la résolution.

12. Dispositif selon l'une des revendications précédentes, caractérisé en ce qu'il comprend une cathode ou photocathode (PPC) à proximité de la première dynode.

13. Dispositif selon l'une des revendications précédentes, caractérisé en ce qu'il comprend, comme anode (An), une anode divisée à connexions multiples, une surface électro-luminescente, ou une anode résistive.

## Patentansprüche

1. Elektronenvervielfachervorrichtung mit einer Vakuumröhre worin angeordnet ist:
- ein Eingangsfenster (FE),
- eine Folge von parallelen Flachelektroden mit parallelen, zusammengeschalteten Gitterstäben zur Emission von Sekundärelektronen, wobei jede Dynodenstufe (D₁, ...) zwei aufeinander folgende Ebenen (D₁₁, D₁₂,...) aufweist, um nach Art einer Schikane die Elektronenbahnen zu unterbrechen und die Gitterstäbe im Querschnitt eine Breite von höchstens gleich 0,5 mm haben,
- eine Anode, um die Stärke der Sekundärelektronenlawine zu erfassen und
- mit den Dynodenstufen (D₁-D₁₀) verbundene Mittel (E₁, Eᵢ, Rₐ-R₃) zum Aufbau eines elektrischen Beschleunigungsfeldes zwischen ihnen, dessen Hauptrichtung senkrecht zu den Elektroden liegt, dadurch gekennzeichnet, dass der Abstand (Z_{I}) zwischen zwei aufeinanderfolgenden Dynodenstufen (D_{I}, D₂) in Abhängigkeit des elektrischen Feldes um ein Mehrfaches grösser als die Breite der Gitterstäbe gewählt ist, derart, dass die von der stromaufwärtigen Stufe (D₁) kommenden Sekundärelektronen in konzentrierter Form auf eine entsprechende Anzahl von Gitterstäben der stromabwärtigen Stufe (D₂) auftreffen und dass der Abstand (Zₒ) der beiden aufeinanderfolgenden Ebenen jeder Dynodenstufe im wesentlichen gleich einem Viertel des Abstandes (Z_{I}) der Dynodenstufen ist und in Abhängigkeit des zwischen den beiden Ebenen wirkenden elektrischen Feldes gewählt ist, um ein Wiedereinfangen von Sekundärelektronen durch diese Dynodenstufe zu vermeiden.

2. Vorrichtung nach Anspruch 1, dadurch gekennzeichnet, dass die prismatischen oder zylindrischen Gitterstäbe einen geraden Abschnitt aufweisen, der auf der Seite des Eintrittsfensters hervorragt und zwei Seitenflächen (L, R) zur Sekundäremission aufweisen, die symmetrisch in Bezug zur Hauptrichtung (F) des elektrischen Feldes liegen und dass der Abstand (Z_{I}) zwischen Dynodenstufen derart gewählt ist, dass die Sekundärelektronen der stromaufwärtigen Stufe (D,) im wesentlichen gleich verteilt auf die Seitenflächen der Gitterstäbe der stromabwärtigen Stufe auftreffen, welche eine symmetrische Neigung aufweisen (D₂₁₁R, D₂₁₂L, D₂₂₂R, L).

3. Vorrichtung nach Anspruch 2, dadurch gekennzeichnet, dass der gerade Abschnitt Gitterstäbe im wesentlichen in Form eines gleichschenkligen Dreiecks vorliegt, dessen beide gleichen Winkel etwa zwischen 40° und 70° liegen.

4. Vorrichtung nach Anspruch 2 oder 3, dadurch gekennzeichnet, dass der Abstand (Z,) zwischen aufeinanderfolgenden Dynodenstufen derart gewählt ist, dass die Symmetrie der Lawine von der stromaufwärtigen Stufe kommenden Sekundärelektronen auf der stromabwärtigen Stufe leicht aus dem Gleichgewicht gebracht ist, um eine räumliche Verschiebung durch die Neigung der Seitenflächen zu vermeiden.

5. Vorrichtung nach einem der Ansprüche 1 bis 4, dadurch gekennzeichnet, dass die scheinbare Breite der Gitterstäbe höchstens gleich ungefähr 0,5 mm ist.

6. Vorrichtung nach einem der Ansprüche 1 bis 5, dadurch gekennzeichnet, dass die mittlere Feldstärke mindestens gleich ungefähr 500 V/cm ist.

7. Vorrichtung nach einem der vorhergehenden Ansprüche, dadurch gekennzeichnet, dass die effektiv gemittelte Anfangsenergie der Sekundärelektronen wenigstens gleich ca. 5 Elektronen-Volt ist.

8. Vorrichtung nach Anspruch 7, dadurch gekennzeichnet, dass die effektiv gemittelte Anfangsenergie der Sekundärelektronen auf einige zehn Elektronen-Volt begrenzt ist.

9. Vorrichtung nach einem der vorhergehenden Ansprüche, dadurch gekennzeichnet, dass die Gitterstäbe wenigstens zwei aufeinanderfolgender Dynodenstufen in unterschiedliche, vorzugsweise zueinander senkrechte Richtungen gewandt liegen.

10. Vorrichtung nach einem der vorhergehenden Ansprüche, dadurch gekennzeichnet, dass wenigstens bei den ersten Stufen die zwischen zwei Ebenen derselben Dynodenstufe herrschende elektrische Spannung höchstens gleich ungefähr 50 V ist, wodurch eine gute Erfassung eines isolierten Photoelektrons möglich wird.

11. Vorrichtung nach einem der vorhergehenden Ansprüche, gekennzeichnet, durch Mittel zur Einstellung der Elektronenzufuhr, um das Auflösungsvermögen zu optimieren.

12. Vorrichtung nach einem der vorhergehenden Ansprüche, dadurch gekennzeichnet, dass sie in der Nähe der ersten Dynode eine Kathode oder Photokathode (PPC) aufweist.

13. Vorrichtung nach einem der vorhergehenden Ansprüche, dadurch gekennzeichnet, dass sie als Anode (An) eine geteilte Anode mit Vielfachanschlüssen, eine elektrisch selbstleuchtende Oberfläche und eine Widerstandsanode aufweist.

## Claims

1. An electron multiplier device comprising, in a vacuum tube:
- an entrance window (FE),
- a succession of plane, parallel electrodes comprising small interconnected parallel bars, capable of secondary electrical emission, each dynode stage (D_{I}...) comprising two successive planes (Dn, D₁₂...) adapted to intercept the electrical trajectories in the manner of a baffle, the width of the bars, in cross-section, being at most equal to 0.5 mm,
- an anode capable of localizing the impact of the secondary electrons at its level, and
- means (Eₗ, E_{;}, Rₒ-R₃) connected to these dynode stages (D₁-D₁₀) in order to establish between them an electron accelerating electric field, the general direction of which is perpendicular to the electrodes, characterised in that the distance (Z_{I}) between two consecutive dynode stages (D₁-D₂), which is several times greater than the width of the bars, is selected, depending on the electrical field, in such a manner that the secondary electrons originating from the upstream stage (D_{I}), in a concentrated distribution, a restricted number of bars of the downstream stage (D₂), and in that the distance (Zₒ) between the two successive planes of each dynode stage is substantially equal to a quarter of the distance (Zₗ) between dynode stages and is selected, depending on the electrical field prevailing between these two planes, to avoid the recapture of a secondary electron by this dynode stage.

2. A device according to Claim 1, characterised in that the prismatic or cylindrical bars have a cross-section which projects at the entrance window side, with two flanks (L, R) capable of secondary emission and substantially symmetrical with respect to the general direction (F) of the electrical field, and in that the distance (Z_{I}) between dynode stages is selected in such a manner that the secondary electrons originating from the upstream stage (D,), in a substantially balanced manner, flanks of bars of the downstream stage which have symmetrical inclinations (D₂₁₁R, D₂₁₂L, D₂₂₂R and L).

3. A device according to Claim 2, characterised in that the cross-section of the bars is substantially in the form of an isosceles triangle in which the equal angles are between about 40 and 70°.

4. A device according to either one of Claims 2 and 3, characterised in that the distance (Z_{I}) between consecutive dynode stages is selected to unbalance slightly the symmetry of impact, on the downstream stage, of the secondary electrons originating from the upstream stage, in order to avoid a dislocation of the spatial localization due to the inclination of the flanks.

5. A device according to any one of Claims 1 to 4, characterised in that the visible width of the bars is at most equal to about 0.5 mm.

6. A device according to any one of Claims 1 to 5, characterised in that the average electrical field is at least equal to about 500V/cm.

7. A device according to anyone of the preceding Claims, characterised in that the initial energy of the secondary electrons effectively emitted is at least equal to about 5 electron volts.

8. A device according to Claim 7, characterised in that the initial energy of the secondary electrons effectively emitted is limited to some tens of electron volts.

9. A device according to anyone of the preceding Claims, characterised in that at least two consecutive dynode stages have their bars orientated in different directions, preferably perpendicular.

10. A device according to any one of the preceding Claims, characterised in that the electric potential prevailing between the two planes of one and the same dynode stage is at most equal to about 50 volts, at least for the first stages, which permits a satisfactory detection of an isolated photoelectron.

11. A device according to any one of the preceding Claims, characterised by means for adjusting the feed of the electrodes in order to optimize the resolution.

12. A device according to any one of the preceding Claims, characterised in that it comprises a cathode or photocathode (PPC) close to the first dynode.

13. A device according to any one of the preceding Claims, characterised in that it comprises, as an anode (An), a divided anode with multiple connections, an electroluminescent surface, or a resistive anode.
